# FASCICULE DE BREVET EUROPEEN

(11) **EP 3 031 983 B1**
(45) Date de publication et mention de la délivrance du brevet: **19.07.2017**
(21) Numéro de dépôt: 15193853.7
(22) Date de dépôt: 10.11.2015
(51) Int. Cl.: E01B 35/04, E01B 1/00, E01B 29/32, E01C 19/00

(54) **PROCÉDÉ AMÉLIORÉ DE GUIDAGE D'UN DISPOSITIF D'INSERTION D'ÉLÉMENTS DANS LE SOL POUR LA RÉALISATION D'UN OUVRAGE ; DISPOSITIF D'INSERTION ET VÉHICULE ASSOCIÉS**
VERBESSERTES LENKVERFAHREN EINER EINBRINGVORRICHTUNG VON ELEMENTEN IN DEN BODEN FÜR DIE ERSTELLUNG EINES BAUWERKS, ENTSPRECHENDE EINBRINGVORRICHTUNG UND ENTSPRECHENDES FAHRZEUG
AN IMPROVED METHOD FOR GUIDING A DEVICE FOR INSERTING ELEMENTS INTO THE GROUND FOR THE BUILDING OF A STRUCTURE; INSERTION DEVICE AND ASSOCIATED VEHICLE

(30) Priorité: 10.11.2014 FR 1460850
(43) Date de publication de la demande: 15.06.2016
(73) Titulaire: ALSTOM Transport Technologies, 93400 Saint-Ouen (FR)
(72) Inventeur: RADA, Nicolas, 92200 NEUILLY S/SEINE (FR)
(74) Mandataire: Lavoix

(56) Documents cités:
- EP-A1- 1 178 153
- DE-A1- 4 038 860

## Description

L'invention se rapporte à un procédé de guidage d'un dispositif d'insertion d'éléments dans le sol, pour la réalisation d'un ouvrage. Plus particulièrement, l'invention se rapporte à un procédé de guidage d'un dispositif d'insertion de selles pour la réalisation d'une voie de chemin de fer. L'invention se rapporte également à un système permettant la mise en oeuvre d'un tel procédé de guidage.

On connaît, par exemple par le document EP 0 803 609, un dispositif d'insertion de selles dans du béton, permettant de réaliser rapidement une voie chemin de fer. Un tel dispositif d'insertion de selles nécessite toutefois, pour être efficace, d'être positionné très précisément, afin que la position d'implantation de chaque selle soit précise au millimètre près.

Pour guider un tel dispositif d'insertion, le document FR 2 812 671 divulgue un procédé de guidage.

Pour cela le bras mobile du dispositif d'insertion, qui permet d'amener une selle dans une position et une orientation d'implantation prédéterminées, puis l'implantation de la selle dans le béton, est muni d'un premier prisme et d'un second prisme. Chaque prisme est propre à réfléchir un faisceau de lumière laser émis par une station de mesure totale distante, placée le long de la voie de chemin de fer à réaliser.

Le procédé de guidage consiste alors à installer une station de mesure totale à proximité de la voie de chemin de fer à réaliser et à déterminer les coordonnées du point géographique d'installation de la station de mesure totale. Ces coordonnées sont absolues au sens où elles sont données par rapport à un référentiel absolu XYZ.

Une station de mesure totale comporte un dispositif optique propre à émettre un faisceau laser vers une cible réfléchissante. A partir du faisceau réfléchi, la station de mesure totale est propre à déterminer la distance entre la station de mesure totale et la cible, ainsi que l'angle que forme la direction entre la station de mesure totale et la cible, avec un plan de référence, qui est un plan horizontal passant par le dispositif optique.

Puis, au cours de chaque cycle d'implantation d'une selle, le positionnement absolu du bras est déterminé périodiquement. Par « positionnement » d'un objet dans la présente demande de brevet, on entend à la fois la position d'un point de référence de cet objet (trois coordonnées), et l'orientation d'un segment de référence de cet objet (trois angles).

Ainsi, le positionnement absolu du bras, c'est-à-dire le positionnement dans le référentiel absolu XYZ, est par exemple donné par la position du premier prisme, en tant que point de référence, et l'orientation du segment entre le premier prisme et le second prisme, en tant que segment de référence.

Ainsi, pour déterminer le positionnement absolu du bras, le procédé consiste à orienter manuellement la station de mesure totale pour que son faisceau laser pointe vers le premier prisme et à mesurer la distance et de l'angle entre la station de mesure totale et ce premier prisme, puis à orienter manuellement la station de mesure totale pour que son faisceau laser pointe vers le second prisme et à mesurer la distance et de l'angle entre la station de mesure totale et ce second prisme.

Ces mesures, ainsi que la position absolue de la station de mesure totale, sont transmises à un ordinateur du dispositif d'implantation, qui calcule le positionnement absolu du bras. Cette information permet de piloter le déplacement du bras du dispositif d'insertion pour amener la selle, à une incertitude prêt, dans la position et l'orientation d'implantation absolues, telles que définies par un plan théorique de réalisation de la voie de chemin de fer.

Un tel procédé de guidage reste difficile à mettre en oeuvre. En effet, sur les 90 secondes que prend un cycle d'implantation d'une selle, 30 secondes correspondent à l'implantation proprement dite de la selle dans le béton frais de la voie de chemin de fer, tandis que les 60 autres secondes sont consacrées à une unique détermination du positionnement absolu du bras. C'est-à-dire que si le positionnement de la selle avant implantation n'est pas dans l'intervalle de tolérance requis, il est nécessaire de reprendre l'étape de détermination du positionnement absolu du bras.

Au cours de la détermination du positionnement du bras, la moitié du temps est utilisé pour orienter le faisceau laser d'abord vers le premier prisme, puis ensuite vers le second prisme. Ceci n'est pas pratique et augmente le risque d'erreur. De plus, dans l'environnement du chantier, la présence d'un opérateur au voisinage immédiat de l'ouvrage reste gênante et présente des risques en termes de sécurité des personnels.

D'un point de vue opérationnel, il est nécessaire qu'un prisme cible soit en vision directe de la station de mesure totale. Cependant, sur un chantier, il existe de nombreux risques que le faisceau laser entre la station et le prisme soit masqué, ne serait-ce que par le passage des personnels autour du dispositif d'insertion.

Enfin, le dispositif optique d'une station de mesure totale n'a une portée que de 100 mètres environ. Il est donc nécessaire de déplacer la station de mesure totale au fur et à mesure du déplacement du véhicule 1 et de l'avancement de la réalisation de la voie de chemin de fer. A chaque déplacement de la station de mesure totale, il convient d'effectuer à nouveau l'étape d'installation de la station de mesure totale et de détermination de sa position absolue, avant de transmettre cette information à l'ordinateur embarqué pour qu'un nouvel ensemble de cycles d'implantation de selles ne puisse débuter.

Il est à souligner que l'étape d'implantation d'une station de mesure totale n'est pas aisée. En effet, il est nécessaire que le dispositif optique soit très précisément placé dans un plan horizontal. Si cela n'est pas le cas, le dispositif optique ne fonctionne pas et la station de mesure totale délivre des mesures erronées.

Cela peut prendre jusqu'à 20 minutes pour installer et déterminer la nouvelle position de la station de mesure totale.

L'invention a donc pour but de pallier ces problèmes.

A cet effet, l'invention a pour objet un procédé de guidage d'un dispositif d'insertion pour l'insertion d'éléments dans le sol pour la réalisation d'un ouvrage, caractérisé en ce qu'il comprend les étapes suivantes : effectuer un relevé topographiques d'une pluralité de points géographiques à proximité de l'ouvrage à réaliser, la position de chaque point étant déterminée dans un repère absolu XYZ ; installer une pluralité de réflecteur, chaque réflecteur étant placées en un point géographique du relevé topographique ; mesurer, à l'aide d'au moins trois dispositifs optiques, implantés sur un bras mobile du dispositif d'insertion qui porte l'élément à insérer, des distances entre réflecteurs et dispositifs optiques ; calculer, par trilatération, le positionnement absolue du bras du dispositif d'insertion à partir des distances mesurées et de la position connue de chaque réflecteur optique ; et déplacer le bras du dispositif d'insertion en fonction du positionnement absolu calculé, de manière à amener l'élément à implanter, dans un positionnement d'implantation prédéterminé.

Suivant des modes particuliers de réalisation, le procédé comporte une ou plusieurs des caractéristiques suivantes, prise(s) isolément ou suivant toutes les combinaisons techniquement possibles :
- chaque dispositif optique est propre à suivre un réflecteur placé dans l'environnement du dispositif d'insertion, le dispositif optique correspondant étant propre à mesurer la distance entre son point d'implantation sur le bras du dispositif d'insertion et le réflecteur qui lui est associé ;
- un dispositif optique ayant une portée limitée, au fur et à mesure de l'avancement de l'ouvrage, de nouveau réflecteurs sont installés et associés à chaque dispositif optique dont est muni le dispositif d'insertion ;
- l'actionnement du bras du dispositif d'insertion est réalisé par des actionneurs, pilotés par un automate embarqué, lui-même commandé par un ordinateur, l'ordinateur effectuant le calcul du positionnement absolu du bras à partir des données qui lui sont communiquées, à chaque instant, parles dispositifs optiques dont est équipé le dispositif d'insertion ;
- le bras est motorisé en translation et en rotation suivant trois axes orthogonaux entre eux, le mouvement du bras étant piloté par l'automate de manière à amener l'élément à implanter dans le positionnement absolu d'implantation à partir du positionnement absolue du bras qui lui est transmis par l'ordinateur ; et
- l'ouvrage à réaliser étant une voie de chemin de fer, l'élément à insérer est une selle destinée à supporter un rail, la selle étant insérée dans une dalle de béton non encore durci.

L'invention a également pour objet un dispositif d'insertion pour l'insertion d'un élément dans le sol, destiné à être guidé par la mise en oeuvre d'un procédé de guidage conforme au procédé précédent, comportant un bras, mobile en translation et en rotation suivant trois axes orthogonaux entre eux et portant l'élément à insérer dans le sol, des actionneurs dudit bras, un automate pour piloter lesdits actionneurs et un ordinateur de commande dudit automate, caractérisé en ce qu'il comporte au moins trois dispositifs optiques, implantés sur le bras du dispositif d'insertion, chaque dispositif optique étant propre à mesurer une distances entre son point d'implantation sur le bras et un réflecteur optique distant placé dans l'environnement de l'ouvrage à réaliser, en une position d'installation connue, et en ce que ledit ordinateur est programmé pour calculer un positionnement absolu dudit bras, par mise en oeuvre d'un algorithme de trilatération, à partir des mesures transmises par les dispositifs optiques et les positions connues des réflecteurs optiques.

Suivant des modes particuliers de réalisation, le dispositif comporte une ou plusieurs des caractéristiques suivantes, prise(s) isolément ou suivant toutes les combinaisons techniquement possibles :
- chaque dispositif optique est propre à suivre une cible, de manière à pouvoir associer chaque dispositif optique à un réflecteur optique de l'environnement.
- l'élément est une selle destinée à supporter un rail de chemin de fer, la selle étant insérée dans une dalle de béton non encore durci.

L'invention a également pour objet un véhicule caractérisé en ce qu'il comporte un dispositif d'insertion conforme au dispositif précédent.

L'invention sera mieux comprise à la lecture de la description qui va suivre d'un mode de réalisation particulier, donné uniquement à titre illustratif et non limitatif, et faite en se référant au dessin annexé sur lequel est représenté, de manière schématique, un système pour la mise en oeuvre du procédé de guidage d'un dispositif d'insertion d'éléments dans le sol selon l'invention.

Sur la figure, est représenté un véhicule 1 équipé d'un dispositif d'insertion 2 d'éléments dans le sol pour la réalisation d'un ouvrage. Dans le cas présent, l'ouvrage est une portion de voie de chemin de fer, par exemple pour une ligne de tramway, de métro ou de train grande ligne. Les éléments à insérer sont alors des selles 3, scellées dans le béton du radier 4 de la voie et destinées à maintenir des rails.

Les selles 3 sont de type classique et comportent respectivement une plaque en matière rigide, telle que de la fonte, et deux ancrages. Les selles 3 sont maintenues dans la dalle de béton une fois que celui-ci a durci. Elles ont chacune un dispositif permettant de fixer un rail.

Le véhicule 1 est monté sur quatre roues 5, dont deux sont directrices et les deux autres sont motrices. Il comporte des moyens de propulsion et de direction (non représentés sur la figure) permettant le déplacement du véhicule 1 suivant une direction donnée, essentiellement la direction D de la voie à réaliser.

Le véhicule 1 est déplacé au-dessus du radier 4 dont le béton, venant d'être coulé, n'a pas encore durci.

Le dispositif d'insertion 2 comporte, monté à l'arrière du véhicule 1, un bras 6. En variante, le dispositif d'insertion comporte plusieurs bras.

Le bras 6, comporte sur sa partie inférieure des systèmes de préhension à l'extrémité desquels sont placées deux selles 2 destinées à être insérées dans le béton du radier 4 fraîchement coulé, chaque selle correspondant à un fil de rails de la voie.

Le bras 6 du dispositif d'insertion est mobile. Il est déplacé, en translation selon trois axes et en rotation selon trois axes, par rapport à un châssis du véhicule 1, par un ensemble d'actionneurs (non représenté sur la figure).

Ces actionneurs sont pilotés par un automate embarqué (non représenté sur la figure), lui-même commandé par un ordinateur 10 embarqué.

L'ordinateur 10 assure notamment le calcul du positionnement absolu du bras 6, c'est-à-dire la position absolue d'un point de référence P du bras et l'orientation absolue d'un segment de référence A associé au bras 6. Par exemple, un segment de référence est parallèle à la barre centrale du bras en forme de « H » et issu du point P de référence.

L'automate, en fonction du positionnement absolu du bras 6 et d'un positionnement absolu d'implantation d'une selle 3 (c'est-à-dire une position absolue d'implantation d'une selle et une orientation absolue d'implantation de cette selle) actionne les moyens de propulsion et de direction du véhicule 1 pour s'approcher de la position absolue d'implantation, puis actionne le déplacement du bras 6 pour amener la selle dans le positionnement absolu d'implantation (à une incertitude prêt). Une fois la selle dans ce positionnement, l'automate est propre à actionner les vérins de manière à insérer les deux selles dans le béton frais, puis à libérer les selles implantées et à commander les vérins et le bras pour revenir dans la position de repos pour un cycle suivant.

Pour le guidage du dispositif d'insertion 2, le bras 6 porte trois dispositifs optiques 12, 13 et 14. Le premier dispositif optique 12 est implanté en un point P1, le second dispositif optique 13 est implanté en un point P2 et le troisième dispositif optique 14 est implanté en un point P3 du bras. Les points d'implantation sont déterminés par construction du bras avec une grande précision. En particulier les segments séparant chaque paire de points sont connus avec une grande précision.

Chaque dispositif optique est équipé d'une optique émettrice propre à émettre un faisceau laser 22, 23, 24. Chaque dispositif optique est équipé d'une optique réceptrice permettant de collecter le faisceau réfléchie par une cible. A partir du temps de vol séparant l'émission de la réception d'une impulsion laser, un dispositif optique est propre à déterminer une distance entre le point d'implantation du dispositif laser et la cible.

La fréquence de fonctionnement d'un dispositif optique est élevée : entre 200 et 100 Hz.

Pour la mise en oeuvre du procédé de guidage, une pluralité de prismes réflecteurs, tels que les prismes 32, 33, 34, sont disposés dans l'environnement. Un prisme est propre à réfléchir le faisceau laser émis par un dispositif optique, tel que les dispositifs 12, 13, 14.

Les prismes sont placés en des points géographiques d'un relevé topographique. Ainsi, la position absolue de chaque prisme est connue. Par le qualificatif d'« absolu », on entend une information par rapport à un repère absolu XYZ.

Chaque dispositif optique 12, 13, 14 du dispositif d'insertion 2 est propre à suivre une cible particulière. Par exemple, le premier dispositif 12 suit le prisme 32, le second dispositif 23 suit le prisme 33 et le troisième dispositif 14 suit le prisme 34. Pour ce faire, chaque dispositif optique 12, 13, 14 sont équipées d'une motorisation et d'un système de suivi de cible.

La distance entre le point d'implantation d'un dispositif et le prisme qu'il suit est délivrées à chaque instant par le dispositif optique et transmis à l'ordinateur embarqué 10.

Il est à noter qu'un dispositif optique n'ayant une portée que de 100 mètres environ, il est nécessaire d'associer aux dispositifs optiques équipant le bras 6 de nouveaux prismes de l'environnement au fur et à mesure du déplacement du véhicule 1 et de l'avancement de la voie de chemin de fer.

Le procédé de guidage pour l'insertion d'une paire de selles 3 par le dispositif 2 va maintenant être décrit en détail.

Préalablement à la réalisation de la voie de chemin de fer, un relevé topographique est effectué permettant de définir la position absolue d'une pluralité de points géographiques situés successivement le long du profil de la voie de chemin de fer à réaliser.

Compte tenu de la portée des dispositifs optiques 12, 13, 14, ces points géographiques sont répartis à intervalles de l'ordre de 50 m à 100 m. Ils sont marqués par des bornes 30 placées de manière stable au long de la voie à réaliser.

Pour la réalisation d'une portion de la voie de chemin de fer, le véhicule 1 est déplacé au-dessus de la portion du radier 4 dont le béton, venant d'être coulé, n'est pas encore durci.

Des prismes sont alors placés avec précision sur des bornes 30 visibles et à portée des dispositifs optiques 12, 13, 14 embarqués sur le véhicule 1. Les prismes 32, 33 et 34 sont ainsi positionnés.

Les dispositifs optiques 12, 13 et 14 sont ensuite paramétrés pour suivre les prismes 32, 33 et 34 respectivement. L'identifiant du prisme suivi par un dispositif optique est saisie dans l'ordinateur 10. A partir de cet identifiant, en consultant une base de données des points géographiques du relevé topographique mémorisé par l'ordinateur 10, celui-ci connait la position absolue de chacun des primes 32, 33, 34.

Puis, un cycle d'implantation de deux selles 3 est réalisé par le dispositif d'insertion 2 de la manière suivante.

A chaque instant du cycle, chaque dispositif optique délivre à l'ordinateur 10 la distance instantanée entre le point d'implantation de ce dispositif sur le bras 6, et le prisme que ce dispositif suit. Ainsi, à chaque instant, l'ordinateur 10 reçoit :
- du premier dispositif optique 12, une première distance d1 entre le point P1 et le prisme 32.
- du second dispositif optique 13, une seconde distance d2 entre le point P2 et le prisme 33.
- du troisième dispositif optique 14, une troisième distance d3 entre le point P3 et le prisme 34.

Grâce à ces mesures de distance instantanée, et la position absolue de chaque prisme, l'ordinateur 10 calcule alors le positionnement absolu du bras 6 dans le repère absolu XYZ.

Le calcul effectué par l'ordinateur 10 est du type calcul par trilatération. La trilatération est une méthode mathématique permettant de déterminer la position d'un point, en l'occurrence de chaque point P1, P2 et P3, en utilisant la géométrie des triangles, tout comme la triangulation. Mais, contrairement à la triangulation, qui utilise à la fois des angles et des distances pour déterminer la position du point, la trilatération utilise uniquement les distances.

Pour la détermination du positionnement absolu du bras (six degrés de libertés) il est nécessaire que le dispositif d'insertion comporte au moins trois dispositifs optiques, connaissant également la géométrie de l'implantation de ces dispositifs (vecteurs P1 P2 et P1 P3 par exemple).

Ce positionnement absolu du bras 6 est transmis par l'ordinateur 10 à l'automate.

En fonction du positionnement absolu d'implantation de chaque selle, mentionnée dans une base de données stockée dans la mémoire de l'automate, celui-ci commande le déplacement du véhicule 1 pour amener le bras 6, dans une position de repos par rapport à un châssis du véhicule 1, sensiblement à l'aplomb de la position d'implantation des selles 3.

Une fois le véhicule 1 arrêté dans cette position, l'automate commande les actionneurs du bras 6 pour amener, à une incertitude prêt, les selles 3 portées par le bras 6 dans le positionnement absolu d'implantation de chaque selle.

Une fois dans cette position, l'automate commande alors les vérins du bras 6 pour insérer les selles 2 dans le béton du radier 4.

Une fois les deux selles 2 insérées, l'automate commande la libération par le bras 6 des selles 3 et ramène le bras dans sa position de repos par rapport au châssis du véhicule 1.

Deux nouvelles selles sont alors placées aux extrémités des vérins du bras 6 et le cycle suivant d'implantation de ces deux nouvelles selles est exécuté.

De proche en proche, les selles de la portion de la voie de chemin de fer sont implantées.

Un tel procédé de guidage présente l'avantage d'être très rapide, puisque, au cours d'un cycle d'implantation de selles, les dispositifs optiques fonctionnent de manière automatique et suivent en permanence le prisme sur lequel ils effectuent la mesure de distance. Un positionnement absolu du bras peut être obtenu à chaque instant, ce qui facilite et améliore la précision du déplacement du bras mobile.

Avec le présent procédé, on s'affranchit de l'utilisation d'une station de mesure totale. Les problèmes liés à l'installation d'une telle station sont notamment évités. En particulier, une telle station de mesure totale devant délivrer une mesure d'angle par rapport à un plan horizontal, il est nécessaire qu'elle soit parfaitement installée. C'est d'ailleurs pourquoi une telle station de mesure totale n'est jamais embarquée à bord d'un véhicule.

Au contraire, les dispositifs optiques de la présente invention sont propres à déterminer uniquement une mesure de distance. Puisqu'ils n'ont pas à délivrer de mesures d'angle, ces dispositifs optiques n'ont pas à être maintenus dans un plan horizontal. C'est la raison pour laquelle, ils peuvent être embarqués à bord du véhicule 1. Un tel dispositif optique délivre une mesure de distance avec une très bonne précision quels que soient les mouvements de son support.

Par rapport à l'état de la technique, sur un cycle qui prend en général environ 90 secondes, le présent procédé de guidage permet de gagner les 30 secondes nécessaires à la réorientation de la station de mesure et à l'acquisition de la distance et de l'angle de l'autre prisme.

En raccourcissant le temps nécessaire pour une détermination du positionnement absolu du bras, à précision d'implantation équivalente, on peut augmenter la cadence d'implantation des selles.

De plus, le positionnement des prismes dans l'environnement en vue de la réalisation d'une portion de la voie de chemin de fer peut se faire parallèlement à l'utilisation du dispositif d'insertion pour la réalisation de la portion précédente de la voie de chemin de fer.

Pour la réalisation d'une portion de voie de chemin de fer, les prismes placés dans l'environnement n'encombre que très faiblement le chantier. Leur utilisation ne nécessitant pas l'intervention d'un opérateur, la sécurité des opérateurs est améliorée.

Bien entendu, l'invention n'est nullement limitée au mode de réalisation décrit ci-dessus et de nombreuses variantes sont envisageables par l'homme du métier.

## Revendications

1. Procédé de guidage d'un dispositif d'insertion (2) pour l'insertion d'éléments (3) dans le sol pour la réalisation d'un ouvrage, **caractérisé en ce qu'**il comprend les étapes suivantes :
- effectuer un relevé topographiques d'une pluralité de points géographiques à proximité de l'ouvrage à réaliser, la position de chaque point étant déterminée dans un repère absolu XYZ ;
- installer une pluralité de réflecteur (32, 33, 34), chaque réflecteur étant placées en un point géographique du relevé topographique ;
- mesurer, à l'aide d'au moins trois dispositifs optiques (12, 13, 14), implantés sur un bras (6) mobile du dispositif d'insertion qui porte l'élément (3) à insérer, des distances entre réflecteurs et dispositifs optiques ;
- calculer, par trilatération, le positionnement absolue du bras du dispositif d'insertion à partir des distances mesurées et de la position connue de chaque réflecteur optique ; et,
- déplacer le bras du dispositif d'insertion en fonction du positionnement absolu calculé, de manière à amener l'élément à implanter, dans un positionnement d'implantation prédéterminé.

2. Procédé de guidage selon la revendication 1, dans lequel, chaque dispositif optique (12, 13, 14) est propre à suivre un réflecteur (32, 33, 34) placé dans l'environnement du dispositif d'insertion (2), le dispositif optique correspondant étant propre à mesurer la distance entre son point d'implantation (P1, P2, P3) sur le bras (6) du dispositif d'insertion et le réflecteur qui lui est associé.

3. Procédé de guidage selon la revendication 2, dans lequel, un dispositif optique ayant une portée limitée, au fur et à mesure de l'avancement de l'ouvrage, de nouveau réflecteurs sont installés et associés à chaque dispositif optique dont est muni le dispositif d'insertion (2).

4. Procédé de guidage selon l'une quelconque des revendications précédentes, dans lequel l'actionnement du bras (6) du dispositif d'insertion (2) est réalisé par des actionneurs, pilotés par un automate embarqué, lui-même commandé par un ordinateur (10), l'ordinateur effectuant le calcul du positionnement absolu du bras (6) à partir des données qui lui sont communiquées, à chaque instant, parles dispositifs optiques (12, 13, 14) dont est équipé le dispositif d'insertion.

5. Procédé de guidage selon la revendication 4, dans lequel, ledit bras (6) est motorisé en translation et en rotation suivant trois axes orthogonaux entre eux, le mouvement dudit bras (6) étant piloté par l'automate de manière à amener l'élément (3) à implanter dans le positionnement absolu d'implantation à partir du positionnement absolue du bras qui lui est transmis par l'ordinateur (10).

6. Procédé de guidage selon l'une quelconque des revendications précédentes, dans lequel ledit ouvrage est une voie de chemin de fer et en ce que ledit élément à insérer est une selle (3) destinée à supporter un rail, la selle étant insérée dans une dalle (4) de béton non encore durci.

7. Dispositif d'insertion (2) pour l'insertion d'un élément (3) dans le sol, destiné à être guidé par la mise en oeuvre d'un procédé de guidage selon l'une quelconque des revendications 1 à 6, comportant un bras (6), mobile en translation et en rotation suivant trois axes orthogonaux entre eux et portant l'élément (3) à insérer dans le sol, des actionneurs dudit bras, un automate pour piloter lesdits actionneurs et un ordinateur de commande dudit automate, **caractérisé en ce qu'**il comporte au moins trois dispositifs optiques (12, 13, 14), implantés sur le bras (6) du dispositif d'insertion, chaque dispositif optique étant propre à mesurer une distances entre son point (P1, P2, P3) d'implantation sur le bras (6) et un réflecteur optique distant placé dans l'environnement de l'ouvrage à réaliser, en une position d'installation connue, et **en ce que** ledit ordinateur est programmé pour calculer un positionnement absolu dudit bras, par mise en oeuvre d'un algorithme de trilatération, à partir des mesures transmises par les dispositifs optiques et les positions connues des réflecteurs optiques.

8. Dispositif selon la revendication 7, dans lequel chaque dispositif optique est propre à suivre une cible, de manière à pouvoir associer chaque dispositif optique à un réflecteur optique de l'environnement.

9. Dispositif selon la revendication 7 ou la revendication 8, **caractérisé en ce que** ledit élément (3) est une selle destinée à supporter un rail de chemin de fer, ladite selle (3) étant insérée dans une dalle (10) de béton non encore durci.

10. Véhicule (1), **caractérisé en ce qu'**il comporte un dispositif d'insertion (2) selon l'une quelconque des revendications 7 à 9.

## Patentansprüche

1. Verfahren zum Führen einer Einsetzvorrichtung (2) zum Einsetzen von Elementen (3) in den Boden für die Realisierung eines Stützwerks, **dadurch gekennzeichnet, dass** es die nachfolgenden Schritte aufweist:
- Vornehmen einer Geländeerfassung einer Mehrzahl von geographischen Punkten in der Nähe des zu realisierenden Stützwerks, wobei die Position jedes Punktes in einem absoluten Koordinatensystem XYZ bestimmt ist,
- Installieren einer Mehrzahl von Reflektoren (32, 33, 34), wobei jeder Reflektor in einem geographischen Punkt der Geländeerfassung platziert wird,
- Messen, mittels wenigstens dreier optischer Vorrichtungen (12, 13, 14), die auf einem bewegbaren Arm (6) der Einsetzvorrichtung angeordnet sind, der das einzusetzende Element (3) trägt, von Abständen zwischen optischen Reflektoren und optischen Vorrichtungen,
- Berechnen, durch Trilateration, der absoluten Position des Arms der Einsetzvorrichtung ausgehend von den gemessenen Abständen und der bekannten Position jedes optischen Reflektors, und
- Verlagern des Arms der Einsetzvorrichtung in Abhängigkeit von der berechneten absoluten Position, um das zu setzende Element in eine vorbestimmte Setzposition zu führen.

2. Verfahren zum Führen gemäß Anspruch 1, wobei jede optische Vorrichtung (12, 13, 14) in der Lage ist, einem Reflektor (32, 33, 34) zu folgen, der in der Umgebung der Einsetzvorrichtung (2) platziert ist, wobei die korrespondierende optische Vorrichtung in der Lage ist, den Abstand zwischen ihrem Anordnungspunkt (P1, P2, P3) auf dem Arm (6) der Einsetzvorrichtung und dem ihr zugeordneten Reflektor zu messen.

3. Verfahren zum Führen gemäß Anspruch 2, wobei, bei einer optischen Vorrichtung mit begrenzter Reichweite, nach und nach beim Fortschreiten des Stützwerks neue Reflektoren installiert und jeder optischen Vorrichtung zugeordnet werden, mit der die Einsetzvorrichtung (2) versehen ist.

4. Verfahren zum Führen gemäß irgendeinem der vorhergehenden Ansprüche, wobei die Betätigung des Arms (6) der Einsetzvorrichtung (2) realisiert wird durch Aktoren, die von einer Bord-Steuervorrichtung gesteuert werden, die ihrerseits von einem Rechner (10) befehligt wird, wobei der Rechner die Berechnung der absoluten Position des Arms (6) durchführt ausgehend von den Daten, die ihm in jedem Zeitpunkt kommuniziert werden von den optischen Vorrichtungen (12, 13, 14), mit denen die Einsetzvorrichtung ausgestattet ist.

5. Verfahren zum Führen gemäß Anspruch 4, wobei der besagte Arm (6) motorisiert ist in Translation und in Rotation bezüglich dreier zueinander orthogonaler Achsen, wobei die Bewegung des besagten Arms (6) von der Steuervorrichtung gesteuert wird, um das zu setzende Element (3) in die absolute Setzposition zu führen ausgehend von der absoluten Position des Arms, die ihr mittels des Rechners (10) übermittelt wird.

6. Verfahren zum Führen gemäß irgendeinem der vorhergehenden Ansprüche, wobei das besagte Stützwerk ein Eisenbahnweg ist und dass das besagte einzusetzende Element ein Sitz (3) ist, der dazu bestimmt ist, eine Schiene zu stützen, wobei der Sitz in eine noch nicht ausgehärtete Betonplatte (4) eingesetzt wird.

7. Einsetzvorrichtung (2) zum Einsetzen eines Elements (3) in den Boden, das dazu bestimmt ist, geführt zu werden durch Durchführen eines Verfahrens zum Führen gemäß irgendeinem der Ansprüche 1 bis 6, aufweisend einen Arm (6), der in Translation und in Rotation bezüglich dreier zueinander orthogonaler Achsen bewegbar ist und der das in den Boden einzusetzende Element (3) trägt, Aktoren des besagten Arms, eine Steuervorrichtung zum Steuern der besagten Aktoren und einen Rechner zum Befehligen der Steuervorrichtung, **dadurch gekennzeichnet, dass** sie aufweist wenigstens drei optische Vorrichtungen (12, 13, 14), die auf dem Arm (6) der Einsetzvorrichtung angeordnet sind, wobei jede optische Vorrichtung in der Lage ist, einen Abstand zwischen ihrem Anordnungspunkt (P1, P2, P3) auf dem Arm (6) und einem entfernten optischen Reflektor zu messen, der in der Umgebung des zu realisierenden Stützwerks in einer bekannten Installationsposition platziert ist, und dass der besagte Rechner programmiert ist zum Berechnen einer absoluten Position des besagten Arms durch Durchführen eines Trilateration-Algorithmus ausgehend von den Messungen, die von den optischen Vorrichtungen übermittelt werden, und den bekannten Positionen der optischen Reflektoren.

8. Vorrichtung gemäß Anspruch 7, wobei jede optische Vorrichtung in der Lage ist einem Ziel zu folgen, um jede optische Vorrichtung einem optischen Reflektor aus der Umgebung zuordnen zu können.

9. Vorrichtung gemäß Anspruch 7 oder Anspruch 8, **dadurch gekennzeichnet, dass** das besagte Element (3) ein Sitz ist, der dazu bestimmt ist, eine Eisenbahnschiene zu stützen, wobei der besagte Sitz (3) in eine noch nicht ausgehärtete Betonplatte (10) eingesetzt wird.

10. Fahrzeug (1), **dadurch gekennzeichnet, dass** es eine Einsetzvorrichtung (2) gemäß irgendeinem der Ansprüche 7 bis 9 aufweist.

## Claims

1. A method for guiding an insertion device (2) for inserting elements (3) into the ground for building a structure, **characterized in that** it comprises the following steps:
- taking a topographical survey of a plurality of geographical points near the structure to be built, the position of each point being determined in an absolute frame of reference XYZ;
- installing a plurality of reflectors (32, 33, 34), each reflector being placed at a geographical point of the topographical survey;
- measuring, using at least three optical devices (12, 13, 14), fixed on a moving arm (6) of the insertion device that bears the element (3) to be inserted, distances between the reflectors and the optical devices;
- computing, by trilateration, an absolute position of the arm of the insertion device from the distances measured and from the known position of each optical reflector; and
- moving the arm of the insertion device based on the absolute position computed, so as to bring the element to be inserted into a predetermined insertion position.

2. The method according to claim 1, wherein, each optical device (12, 13, 14) is capable of tracking a reflector (32, 33, 34) placed in the environment of the insertion device (2), the corresponding optical device measuring the distance between its fixation point (P1, P2, P3) on the arm (6) of the insertion device and the reflector associated with it.

3. The method according to claim 2, wherein, an optical device having a limited range, over the course of the advancement of the structure, new reflectors are installed and associated with each optical device with which the insertion device (2) is provided.

4. The method according to claim 1, wherein the actuation of the arm (6) of the insertion device (2) is done by actuators, controlled by an onboard automaton, which in turn is controlled by a computer (10), the computer computing the absolute position of the arm (6) from data sent to it, at each moment, by the optical devices (12, 13, 14) with which the insertion device is equipped.

5. The method according to claim 4, wherein said arm (6) is motorized in translation and rotation along three axes orthogonal to one another, the movement of the arm (6) being controlled by the automaton so as to bring the element (3) to be inserted into the absolute implantation position, based on the absolute position of the arm sent to the automaton by the computer (10).

6. The method according to claim 1, wherein the structure to be built being a railroad track, the element to be inserted is a tie rod (3) designed to support a rail, the tie rod being inserted into a concrete slab (4) not yet hardened.

7. An insertion device (2) for inserting an element (3) into the ground, designed to be guided by the implementation of a method according to any one of claims 1 to 6, including an arm (6), translatable and rotatable along three axes orthogonal to one another, bearing the element (3) to be inserted into the ground, actuators of said arm, an automaton for controlling said actuators and a computer for commanding said automaton, **characterized in that** it includes at least three optical devices (12, 13, 14), fixed on the arm (6) of the insertion device, each optical device being able to measure a distance between its fixation point (P1, P2, P3) on the arm (6) and a remote optical reflector placed in the environment of the structure to be built, at a known installation position, and **in that** said computer is programmed to compute an absolute position of said arm, by implementing a trilateration algorithm, from measurements sent by the optical devices and the known positions of the optical reflectors.

8. The device according to claim 7, wherein each optical device tracks a target, so as to be able to associate each optical device with an optical reflector in the environment.

9. The device according to claim 7 or claim 8, **characterized in that** said element (3) is a tie rod designed to support a railroad rail, the tie rod (3) being inserted into a concrete slab (10) not yet hardened.

10. A vehicle (1), **characterized in that** it includes an insertion device (2) according to any one of claims 7 to 9.
